# FASCICULE DE BREVET EUROPEEN

(11) **EP 0 146 441 B1**
(45) Date de publication et mention de la délivrance du brevet: **02.03.1988**
(21) Numéro de dépôt: 84402307.7
(22) Date de dépôt: 13.11.1984
(51) Int. Cl.: B31F 1/28

(54) **Procédé et dispositif de fabrication d'une bande de carton ondulé**
Verfahren und Vorrichtung zum Herstellen einer Bahn von Wellenpappe
Method and device for making a web of corrugated board

(30) Priorité: 17.11.1983 FR 8318280
(43) Date de publication de la demande: 26.06.1985
(73) Titulaire: S.A. Martin, F-69600 Villeurbanne (FR)
(72) Inventeur: Torti, Mario, F-69007 Lyon (FR); Capdeboscq, Bernard, F-38540 St Just Chaleyssin (FR)
(74) Mandataire: Colomb, Claude

(56) Documents cités:
- FR-A- 1 502 060
- US-A- 3 217 425
- US-A- 3 849 224
- US-A- 3 912 573
- US-A- 4 086 116

## Description

La présente invention concerne un procédé de confection d'une bande de carton présentant des ondulations sur une de ses faces, sur une deuxième nappe plane de papier ou de carton de couverture, procédé du type selon lequel on dépose tout d'abord de la colle sur les sommets desdites ondulations de la première nappe, qu'on chauffe ensuite par rayonnement lesdits sommets des ondulations après que la colle y a été déposée et que, finalement, on mette en contact lesdits sommets des ondulations avec ladite deuxième nappe plane.

L'invention concerne également un dispositif de mise en oeuvre du procédé du type comprenant une première machine, dite « colleuse », dans laquelle de la colle est déposée sur les sommets desdites ondulations de la première nappe, suivie d'une deuxième machine, dite « double-face », assurant la mise en contact des première et deuxième nappes et leur collage définitif, au moins un panneau radiant à rayonnement infra-rouge, dirigé vers les ondulations de la première nappe, étant monté entre ces deux machines.

Pour confectionner par collage une bande de carton ondulé double ou triple-face, on utilise tout d'abord une première machine, appelée « colleuse », dans laquelle on dépose de la colle sur le sommet des ondulations de la première nappe ou des éventuelles nappes supplémentaires de carton ondulé simple-face constituant les couches d'une bande de carton ondulé. Les nappes sont ensuite acheminées dans une deuxième machine appelée « double-face » où elles sont appliquées l'une sur l'autre, collées par chauffage et finalement séchées.

Le collage des bandes de carton ondulé simple-face dans la « double-face » nécessite la mise en oeuvre et le transfert d'énergie thermique. Ce transfert de chaleur est généralement réalisé à l'aide d'un panneau à rayonnement infra-rouge placé entre les deux machines et dont le rayonnement est dirigé vers les ondulations de la nappe à coller. Un tel procédé et le dispositif qui lui est associé sont décrits dans le brevet américain n° 3 912 573.

L'utilisation de l'objet du brevet susmentionné permet donc de réaliser une bande de carton ondulé multi-face, dans laquelle se rencontrent des problèmes d'uniformité du profil d'humidité dans la laize de la bande de carton à la sortie de la « double-face ». Ces problèmes sont dus en particulier au fait que le panneau à rayonnement infra-rouge agit avec une puissance de chauffage uniforme sur la largeur de la bande, sans tenir compte des valeurs relatives à la température de la colle, à la quantité de colle déposée sur les sommets des ondulations, à la vitesse de défilement du produit dans le dispositif et au profil d'humidité dans la laize de la bande de carton ondulé produite.

L'invention se propose de remédier à ces inconvénients. L'invention, telle qu'elle est caractérisée dans les revendications résout le problème posé par l'uniformisation du profil d'humidité dans la laize d'une bande de carton en chauffant par rayonnement, avec des puissances différentes dans la laize, les sommets des ondulations de la nappe de carton ondulé simple-face, en utilisant un panneau radiant divisé en plusieurs secteurs alimentés séparément en puissance électrique à l'aide d'un dispositif variateur de puissance commandé à partir d'un dispositif de traitement prenant en compte les informations de dispositifs de mesure de la température et de la quantité de colle déposée sur les ondulations, d'un dispositif de mesure de la vitesse de défilement du carton dans la machine et d'un dispositif de mesure du profil d'humidité de la laize de carton produit à la sortie de la machine « double-face ».

Les avantages obtenus grâce à l'invention résident essentiellement dans le fait que le profil d'humidité de la laize de carton produit peut être contrôlé et rendu parfaitement uniforme par l'adaptation des conditions de chauffage à travers la laize de carton ondulé simple-face, cela en appliquant une puissance de chauffage différente aux divers secteurs du panneau radiant.

L'invention sera mieux comprise à l'aide de la description suivante d'un exemple non limitatif de réalisation appliqué à la confection d'une bande de carton ondulé « double-face », en référence aux dessins annexés dans lesquels :
- la figure 1 est une vue d'ensemble schématique d'une chaîne de fabrication de carton ondulé utilisant un dispositif selon l'invention,
- la figure 2 est une vue en perspective du panneau radiant équipant la chaîne de la figure 1, avec son armoire d'alimentation en puissance électrique et,
- la figure 3 est la courbe de la puissance électrique à transmettre aux secteurs du panneau radiant.

Sur la figure 1, la référence 1 désigne une machine « colleuse classique pour carton double-double, suivie d'une machine « double-face » classique dont la référence 2 désigne le bâti d'entrée dans lequel les différentes nappes sont appliquées l'une sur l'autre, et dont la référence 3 désigne le bâti de sortie, dit « de traction •, réalisant l'entraînement par traction de la nappe 4 de carton double-double produite.

De manière très classique, la machine colleuse 1 comporte un poste 5 de préchauffage de la nappe 6 de papier de couverture, un poste 7 d'encollage de la première nappe 8 de carton ondulé simple-face et un poste 9 d'encollage de la deuxième nappe 10 de carton ondulé simple-face.

Le poste 5 comporte un cylindre de renvoi 11 suivi d'un cylindre lisse 12 dont l'espace intérieur creux 13 est chauffé par de la vapeur saturante.

Le poste 7 comporte un bac 14 contenant de la colle chiffrant environ 20% d'extraits secs et se trouvant à une température d'environ 30° C, ainsi qu'un cylindre colleur 15, trempant dans le bac de colle 14 et tournant continûment dans le sens indiqué par la flèche.

La colle est prélevée par le cylindre 15 dans le bac 14 suivant une épaisseur réglée par l'entraxe ajustable existant entre le cylindre 15 et le cylindre auxiliaire 16, dit cylindre-docteur.

Elle est déposée par le cylindre 15 sur les sommets des ondulations de la nappe 8 de carton simple-face, nappe amenée en position grâce à une poulie de renvoi 18 et maintenue pendant la dépose de la colle par un cylindre de retenue 17, ce dernier cylindre étant un cylindre lisse aspirant, dont l'espace intérieur creux 19 est chauffé à la vapeur saturante.

Le poste d'encollage supérieur 9 est en tous points identique au poste d'encollage 7 et comporte donc un bac de colle 24, un cylindre applicateur 25, un cylindre-docteur 26, un cylindre 28 de renvoi de la nappe supérieure 10 et un cylindre lisse aspirant 27.

Les nappes 8 et 10 de carton simple-face sortent donc de la colleuse 1 avec les crêtes de leurs ondulations recouvertes de colle et la nappe de papier couverture 6 en sort préchauffée à une température d'environ 60° C. De manière classique, ces trois nappes sont ensuite appliquées l'une sur l'autre dans le bâti d'entrée 2 de la machine double-face, ce bâti étant équipé de rouleaux de renvoi 31 et 32, ainsi que d'une première table 30 chauffée à la vapeur saturante. Les trois nappes, alors réunies en une bande de carton double-double, circulent dans la double-face sur d'autres tables chauffantes 33, 34 pour sortir du bâti de traction 3 sous forme de carton double-double collé et séché. Sur le dessin, on distingue les cylindres 35, 36 d'entraînement et de traction de la bande 4 équipant le bâti de sortie 3 de la double-face.

Un panneau radiant 40 équipé, comme on le voit sur la figure 2, de tubes 41 à rayonnement infra-rouge, est placé entre les nappes 8 et 10, après la colleuse 1 et avant le bâti 2 d'entrée de la double-face, et est dirigé vers les ondulations de la nappe 10 comme schématisé sur la figure 1.

La puissance calorifique irradiée par la panneau 40 doit être d'autant plus grande que la température initiale de la colle déposée au niveau du poste d'encollage supérieure 9 est plus faible, que la vitesse de défilement du carton est plus grande, et que la quantité de colle déposée sur les crêtes de la nappe 10 est plus grande.

Il est donc avantageux d'appliquer une puissance rayonnée différente au panneau radiant 40 en fonction de ces trois paramètres.

Le panneau 40 est divisé en quatre secteurs 42, 43, 44, 45 (figure 2), alimentés séparément en énergie électrique par un bloc de puissance 46, selon des puissances différentes en fonction du profil d'humidité mesuré en travers de la bande 4 à la sortie de la double-face.

Une sonde 50, telle qu'un thermocouple, placée dans le bac de colle 24 fournit à un calculateur 51 une information représentative de la température de la colle contenue dans le bac 24. Un capteur d'humidité 52 fournit au calculateur5l une information représentative de la quantité de colle au mètre carré déposée sur les crêtes des ondulations de la nappe 10. Une roue codeuse53 fournit au calculateur 51 une information représentative de la vitesse de défilement du carton. Un capteur du profil d'humidité 54 se déplace en travers de la bande 4 avec un mouvement continu de va-et-vient, et fournit au calculateur 51 des informations représentatives du profil d'humidité dans la laize de la bande 4 finalement produite.

La puissance électrique à appliquer aux secteurs 42 à 45 du panneau 40 a été préalablement déterminée expérimentalement en fonction d'une valeur donnée de ces quatre paramètres. Elle est représentée par la courbe 60 de la figure 3, donnant la puissance électrique en KW/m² en fonction de la vitesse de défilement du carton en m/mn, pour une quantité et une température de colle donnée. La zone 61 représente les différences de puissance appliquée selon l'humidité mesurée dans la laize de la bande 4 finalement produite. Il existe évidemment une courbe 60 par valeur de la quantité de colle déposée au mètre carré et par valeur de la température de la colle.

En fonction de ces données, le calculateur 51 fournit quatre informations de sortie 70, 71, 72, 73 qui sont appliquées au bloc 46 alimenté en tension électrique monophasée 220 volts en 75, et équipé de variateurs de puissance à thyristors commandés par les sorties 70 à 73 du calculateur. Les variateurs fournissent en 80, 81, 82, 83 les tensions électriques d'alimentation de chacun des secteurs 42 à 45 du panneau radiant 40.

La puissance électrique appliquée à chacun de ces secteurs est donnée par la courbe 60 de la figure 3, qui représente la valeur moyenne de la zone 61 en fonction des valeurs mesurées par le capteur 54 du profil d'humidité du produit 4 en sortie de la double-face.

## Revendications

1. Procédé de confection d'une bande de carton ondulé (4) par collage d'une première nappe (10) de carton, présentant des ondulations sur une de ses faces, sur une deuxième nappe plane de papier ou de carton (8) de couverture, procédé du type selon lequel on dépose tout d'abord de la colle sur les sommets desdites ondulations de la première nappe, qu'on chauffe ensuite par rayonnement lesdits sommets des ondulations, après que la colle y a été déposée et que, finalement, on mette en contact lesdits sommets des ondulations avec ladite deuxième nappe plane, caractérisé en ce qu'on chauffe par rayonnement, avec des puissances différentes dans la laize, les sommets desdites ondulations de façon à assurer une uniformisation du profil d'humidité dans la laize de la bande (4) de carton finalement produite.

2. Dispositif de mise en oeuvre du procédé selon la revendication 1, du type comportant une première machine (1) dite « colleuse », dans laquelle de la colle est déposée sur les sommets desdites ondulations de la première nappe (10), suivie d'une deuxième machine (2,3), dite « double-face », assurant la mise en contact des premières et deuxièmes nappes (10,8) et leur collage définitif, au moins un panneau radiant (40) à rayonnement infra-rouge, dirigé vers les ondulations de la première nappe (10), étant monté entre ces deux machines (1, 2 et 3), caractérisé en ce que ledit panneau radiant (40) est divisé en plusieurs secteurs (42 à 45) et en ce que lesdits secteurs (42 à 45) sont alimentés séparément en puissance électrique à l'aide d'au moins un dispositif variateur de puissance (46) commandé à partir d'un dispositif (50) de mesure de la température de la colle déposée sur lesdites ondulations, d'un dispositif (52) de mesure de la quantité de colle déposée sur lesdites ondulations, ainsi que d'un dispositif (53) de mesure de la vitesse de défilement du carton dans la machine.

3. Dispositif selon la revendication 2, caractérisé en ce que ledit dispositif de traitement (51) reçoit en outre des informations émanant d'un dispositif (54) de mesure du profil d'humidité de la laize du carton produit à la sortie de la machine « double-face » (2, 3).

## Claims

1. Method for manufacturing a web of corrugated board (4) by gluing a first web (10) of board corrugated on one face onto a second covering web (8) of plane paper or board, which method comprises firstly the pasting of the tops of said web undulations, secondly the heating by radiation of said tops of web undulations and finally the laying of said tops of the web undulations onto the plane web, characterized by the fact that the tops of the web undulations are heated up to various degress over the web width, ensuring a regular humidity rate on the whole width (4) of the manufactured web.

2. Device according to claim 1 including a first gluing machine (1), where the glue is applied on the top of the undulations of the first web (10), a second machine (2, 3) called double-facer laying and gluing together the first and second webs (10,8) with at least one infra-red panel (40) directed towards the undulations of the first web (10), ans mounted between those two machines (1, 2 and 3), characterized by the fact that said panel (40) is divided in several sectors (42 to 45) and that said sectors (42 to 45) are separately supplied with electric power by at least one power variator (46) controlled by a processing device (51) receiving its information from a device (50) measuring the glue temperature on the web undulations, a device (52) measuring the amount of glue applied on said undulations, and a device 53 measuring the board running speed in the machine.

3. Device according to claim 2, characterized by the fact that the processing device (51) also receives information transmitted by a device (54) measuring the humidity degree on the width of the board delivered by the double-facing machine (2,3).

## Patentansprüche

1. Verfahren zur Fertigung einer Wellpappenbahn (4) durch das Kleben einer ersten auf einer Seite gewellten Bahn (10) auf eine zweite flache Papier-oder Kartonbahn (8), wobei das Verfahren zuerst das Auftragen des Leimes auf den Wellenscheiteln der ersten Bahn, dann nach der Beleimung das Aufheizen durch Bestrahlung jener Wellenscheitel, und schliesslich das Zusammen-, kleben der zweiten Bahn mit den Wellenscheiteln der ersten Bahn vorsieht, dadurch gekennzeichnet, dass zur gleichmässigen Verteilung der Feuchtigkeit auf der ganzen Bahnbreite (4) die Bestrahlung auf der Breite der Bahn unterschiedlich eingestellt werden muss.

2. Vorrichtung gemäss Anspruch 1, bestehend aus einer ersten Klebemaschine, in welcher der Leim auf die Wellenscheiteln der ersten Bahn (10) aufgetragen wird, einer zweiten Maschine (2, 3) für doppelseitige Wellpappe, in welcher die erste Bahn auf die zweite (8, 10) gelegt und endgültig geklebt wird, wobei zur Infrarotbestrahlung der Wellen der ersten Bahn (10) wenigstens ein Bestrahlungsagregat (40) zwischen den beiden Maschinen (1, und 3) eingerichtet wird, gekennzeichnet dadurch, dass dieses Bestrahlungsagregat (40) in mehrere Sektoren (42 bis 45) aufgeteilt ist, und dass jeder Sektor (42 bis 45) über eine eigene Stromzufuhr mit Steuerung mittels eines Stromvariators (46) verfügt, wobei letzterer durch eine Vorrichtung (51), welche ihre Betriebsdaten von einer die Leimwärme auf den Wellen messende Vorrichtung (50), einer den Leimauftrag auf die Wellen messende Vorrichtung (52), und einer die Laufgeschwindigkeit, der Bahn in der Maschine messende Vorrichtung (53), erhält, gesteuert wird.

3. Vorrichtung gemäss Anspruch 2, dadurch gekennzeichnet, dass zusätzlich die Vorrichtung (51) von der Vorrichtung (54) Messungwerte über die Feuchtigkeit, welche auf der Bahnbreite der in der doppelseitigen Maschine (2, 3) hergestellten Wellpappe herrscht, erhält.
